# EUROPÄISCHE PATENTSCHRIFT

(11) **EP 0 862 954 B1**
(45) Veröffentlichungstag und Bekanntmachung des Hinweises auf die Patenterteilung: **07.11.2001**
(21) Anmeldenummer: 98100788.3
(22) Anmeldetag: 19.01.1998
(51) Int. Cl.: B21B 1/18, B21C 47/26

(54) **Stab- und Drahtwalzwerk**
Bar and wire rolling mill
Laminoir pour fils ou barres

(30) Priorität: 22.01.1997 DE 19702090
(43) Veröffentlichungstag der Anmeldung: 09.09.1998
(73) Patentinhaber: SMS Demag AG, 40237 Düsseldorf (DE)
(72) Erfinder: Müller, Alfred, 47800 Krefeld (DE)
(74) Vertreter: Valentin, Ekkehard, Dipl.-Ing.

(56) Entgegenhaltungen:
- EP-A- 0 504 655
- EP-A- 0 603 707
- EP-A- 0 707 082
- DE-A- 4 323 837
- US-A- 4 242 153
- BRUNE E ET AL: "COMPUTERSIMULATION DES WALZPROZESSES ZUR QUALITATS-OPTIMIERUNG AN EINER FEINSTAHL- UND DRAHTSTRASSE" STAHL UND EISEN, Bd. 114, Nr. 11, 7.November 1994, Seiten 87-92, 160, XP000484932
- BLOS E O: "NEW DEVELOPMENTS IN ROD MILLS. PART I-DESIGN AND OPERATION" IRON AND STEEL ENGINEER, Bd. 63, Nr. 12, Dezember 1986, Seiten 35-46, XP002043447

## Beschreibung

Die Erfindung betrifft ein Stab- und Drahtwalzwerk mit einer zugeordneten Kühlbettlinie für Stäbe, einer Drehkorbhaspellinie für zu Coils gewickelte Stäbe und einer Drahtlinie mit einem Schlingenleger und Windungssammler für Draht mit nachgeordneten Warmhalteöfen für thermische Nachbehandlungen des das Walzwerk verlassenden Einsatzmaterials.

Derartige Stab- und Drahtwalzwerke sind bekannt. Hier werden entweder Stäbe gewalzt, geschnitten, gekühlt und gebündelt oder gewalzte Stäbe in Drehkorbhaspeln gewickelt, gekühlt und gebündelt oder aber Draht in Windungen gelegt, gekühlt zu Drahtbunden gesammelt und anschließend gebunden. Für die meisten zu verarbeitenden Stahlqualitäten lassen sich derartige Stab- und Drahtstraßen nutzen. Werden jedoch z.B. Kalt-Arbeitsstähle oder Schnellstähle gewalzt und den entsprechenden Linien zugeführt, so müssen diese im Gegensatz zu anderen Verfahren ohne thermische Zwischen- oder Nachbehandlung, wie z.B. dem Kühlen isothermisch über einen längeren Zeitraum bis zum Erreichen eines gewünschten Materialgefüges bzw. bis zum Erreichen gewünschter Materialeigenschaften umwandeln.

Dazu wurden bereits einzelne Linien, d.h. entweder Drahtlinien oder aber Stablinien vorgeschlagen, bei denen anstelle der Kühlstrecken Ausgleichsöfen vorgesehen sind. Es wurde auch schon vorgeschlagen, parallel zur Kühlstrecke einen entsprechenden Ausgleichsofen vorzusehen, um das Material, welches der isothermischen Behandlung zugeführt werden muß, aus der Linie auszuschleusen. In kombinierten Stab- und Drahtwalzwerken konnte Walzgut, welches einer isothermischen Nachbehandlung über längere Zeiträume zugeführt werden muß, bisher nicht gewalzt werden.

Der Erfindung liegt daher die Aufgabe zugrunde, ein gattungsgemäßes Stab- und Drahtwalzwerk so weiterzubilden, daß neben den normalen Stahlqualitäten auch Stähle gewalzt werden können, die über einen längeren Zeitraum isothermisch behandelt werden müssen, die einen geringen Platz beanspruchen und kostengünstig zu erstellen sind.

Dazu wird vorgeschlagen, daß die Kühllinie, die Drehkorbhaspellinie und die Drahtlinie über Transporteinrichtungen mit einem gemeinsamen Warmhalteofen verbunden sind.

Damit wird erreicht, daß neben den üblichen Stahlqualitäten auch solche Stahlqualitäten zu Stäben bzw. zu Draht gewalzt werden können, die einer langen isothermischen Behandlung nach dem Walzvorgang bedürfen. Die üblichen Stahlqualitäten verlassen die Linie nach entsprechender Kühlung und anschließender Bündelung, während z.B. Kaltarbeitsstahl oder Schnellstahl mittels der Transporteinrichtung zum Warmhalteofen verbracht werden.

Es hat sich als vorteilhaft erwiesen, daß die Transporteinrichtung Stabsammelkästen, Drehkorbhaspelcoil-Paletten und Drahtcoil-Dornpaletten aufweist, und daß in der Kühlbettlinie, der Drehkorbhaspellinie und der Drahtlinie Übergabestationen vorgesehen sind, mittels derer das Walzgut an die Stabsammelkästen, Drehkorbhaspelcoil-Paletten und Drahtcoil-Dornpaletten übergebbar und über diese dem Warmhalteofen zuführbar ist. Die Übergabestation gewährleistet, daß das Stabmaterial bzw. der Draht aus der entsprechenden Linie herausgenommen und über die Stabsammelkästen, Drehkorbhaspelcoil-Paletten und Drahtcoil-Dornpaletten dem Warmhalteofen zugeführt werden können.

Um die auszuschleusenden Stäbe bzw. den auszuschleusenden Draht nicht zu stark abzukühlen hat es sich bewährt, daß die Übergabestationen in Transportrichtung des Walzgutes vor den Kühlbetten bzw. der Längstransportvorrichtung der jeweiligen Linien in der Nähe des Warmhalteofens angeordnet sind.

Sind der Transporteinrichtung Isoliertunnel-Speicher zugeordnet, so lassen sich die Stabsammelkästen sowie Paletten im Warmhalteofen aufheizen und in den Speichern auf Abruf abstellen. Dort stehen damit für das in den Warmhalteofen einzubringende Walzgut stets geheizte Stabsammelkästen bzw. Paletten zur Verfügung. Die Verwendung aufgeheizter Stabsammelkästen und Paletten ist von besonderer Bedeutung, um zu verhindern, daß das Walzgut bei Berührung mit eventuellen kalten Stellen der Stabsammelkästen bzw. Paletten selbst partiell zu stark gekühlt wird und an den Berührungspunkten kalte Stellen bekommen, die gegebenenfalls später nicht die gewünschte Gefügestruktur aufweisen. Dadurch daß die Stabsammelkästen und Paletten aufgeheizt und in aufgeheiztem Zustand gespeichert werden können, wird erreicht, daß das Walzgut auch beim Beladen der Kästen bzw. Paletten gleichmäßig temperiert bleibt.

Weist die Transporteinrichtung umlaufende Rollgänge auf, in denen der Warmhalteofen eingeschlossen ist, so kann es beim An- und Abtransport der Stabsammelkästen, Drehkorbhaspelcoil-Paletten und Drahtcoil-Dornpaletten zu keinen Staus bzw. Behinderungen kommen.

Zusätzlich, aber auch anstelle der Isoliertunnel-Speicher können die Rollgänge als wärmeisolierte Rollgänge ausgebildet sein, um einerseits auf den Transportwegen den Temperaturverlust möglichst klein zu halten, aber andererseits auch die Rollgänge als Speicher-rollgänge nutzen zu können.

Ein Ausführungsbeispiel der Erfindung wird anhand einer Zeichnung näher erläutert. Dabei zeigt
- Figur 1: die Prinzipdarstellung einer erfindungsgemäßen Walzstraße und
- Figur 2: die Auslaufseite der Walzstraße nach Fig. 1.

Figur 1 zeigt einen Knüppelerwärmungsofen 1, dem sich die Profilgerüstgruppen 2, 3, 4 anschließen, wobei durch eine unterschiedliche Anzahl von angestellten Walzen in diesen Gerüstgruppen 2, 3, 4 unterschiedlich dickes Material wie Stabmaterial oder Drahtmaterial gewalzt werden kann. Im Anschluß an die Gerüstgruppe 4 teilt sich die Walzlinie 5 in eine Kühlbettlinie 6, eine Drehkorbhaspellinie 7 und eine Drahtlinie 8 mit einem Schlingenleger 9, einem Kühlbett 10 und einem Windungssammler 11 auf.

In Fig. 2 sind die Kühlbettlinie 6, die Drehkorbhaspellinie 7 und die Drahtlinie 8 erkennbar. Die zur Kühlbettlinie 6 weist im wesentlichen ein Kühlbett 12 auf. Die Stäbe sind vom Kühlbett 12 einer Bündelstation 13 über eine Schere 14, in der die Stäbe auf Handelslänge geschnitten werden und einen Quertransport 15 zuführbar.

Die Drehkorbhaspellinie 7 weist Treiber 16, 16' sowie Drehkorbhaspel 17, 17' auf. An die Drehkorbhaspel 17, 17' schließt sich eine Übergabestation 18 an, mittels derer die zu Coils gewickelten Stäbe der beiden Drehkorbhaspel 17, 17' auf eine Längstransportvorrichtung 19 überführbar sind. Am Ende der Längstransportvorrichtung 19 ist ein Kippstuhl 20 vorgesehen, mittels dessen die Stabbunde kippbar und an eine Hakenbahn 21 übergebbar sind, um von dieser zur Bundbindepresse 22 verbracht zu werden.

In der Drahtlinie 8 ist der Schlingenleger 9, das Stelmor-Kühlbett 10, der Windungssammler 11 sowie ein Kippstuhl 23 gezeigt, der ebenfalls mit der Hakenbahn 21 und der Bundbindepresse 22 zusammenarbeitet. Der Kühlbettlinie 6 ist eine Übergabestation 24 zur Übergabe der Stäbe an auf einer Transporteinrichtung 25 verfahrbaren Stabsammelkasten 27 zugeordnet, wobei eine Schere 26 die Stäbe auf Längen zuzuschneiden vermag, welche den Innenabmessungen der Stabsammelkästen 27 entsprechen. Die Übergabestation 18 in der Drehkorbhaspellinie 7 ist ebenfalls in der Lage, die zu Bunden gewickelten Stäbe an Paletten 28 der Transporteinrichtung 25 abzugeben. Über eine Übergabestation 29 in der Drahtlinie 8 ist der zu Windungen gelegte Draht auf einer Dornpalette 30 sammelbar und an die Transporteinrichtung 25 übergebbar.

Die Transporteinrichtung 25 besteht aus umlaufenden Rollgängen 31, auf denen die Stabsammelkästen 27, die Paletten 28 und die Dornpaletten 30 verfahrbar sind. Die Transporteinrichtung 25 dient dazu, die Stäbe bzw. Stabbunde oder Drahtbunde, aber auch die leeren Stabsammelkästen 27, Paletten 28 und Dornpaletten 30 einem Warmhalteofen 32 zuzuführen.

Neben dem als Speicher-Rollgang 31 mit entsprechender Wärmeisolierung ausgebildeten Rollgang 31 ist der Transporteinrichtung 25 ein Isoliertunnel-Speicher 33 zugeordnet, der zusätzlich zu dem wärmegedämmten Speicher-Rollgang 31, Stabsammelkästen 27 aufzunehmen vermag.

In der Regel wird die in den Fig. 1 und 2 gezeigte Walzanlage zum Walzen, Teilen, Kühlen und Bündeln üblicher Stahlqualitäten benutzt. Sollten jedoch Stahlqualitäten gewalzt werden, die einer langen isothermischen Behandlung bedürfen, so werden z.B. Stäbe mittels der Übergabestation 24 in zuvor im Warmhalteofen 32 aufgeheizte, über die Rollgänge 31 zum Isoliertunnel-Speicher 33 verbrachte und von diesem zur Übergabestation 24 beförderte Stab-Sammelkästen 27 abgelegt. Die mit Stäben beladenen Stabsammelkästen 27 werden zum Warmhalteofen 32 verfahren und hier der geforderten isothermischen Behandlung unterzogen.

Ähnliches gilt für im Drahtkorbhaspel 17, 17' zu Bunden gewickelte Stäbe. Die Stabbunde werden auf zuvor im Warmhalteofen 32 aufgeheizte, am Speicher-Rollgang 31 zwischengespeicherte Paletten 28 mittels der Übergabestation 18 abgesetzt und über den Rollgang 31 zum Warmhalteofen 32 transportiert.

Soll Draht isothermisch behandelt werden, so wird die Übergabestation 29 aktiviert. Dazu wird ein Teil des Stelmor-Kühlbettes 10 aus der Drahtlinie 8 verschoben und dafür ein Windungssammler 11' an dessen Stelle gesetzt. Unter dem Windungssammler 11' ist der Speicher-Rollgang 31 geführt, auf dem vorgewärmte und gegebenenfalls am Speicher-Rollgang 31 zwischengespeicherte Dornpaletten 30 vorgesehen sind, und die vom Windungssammler 11' kommenden Drahtwindungen aufzunehmen vermögen. Über den Speicher-Rollgang 31 wird das Drahtbund in den Warmhalteofen 32 überführt.

### Bezugszeichenübersicht

- 1: Knüppelerwärmungsofen
- 2: Profil-Gerüstgruppe
- 3: Profil-Gerüstgruppe
- 4: Profil-Gerüstgruppe
- 5: Walzlinie
- 6: Kühlbettlinie
- 7: Drehkorbhaspellinie
- 8: Drahtlinie
- 9: Schlingenleger
- 10: Kühlbett
- 11: Windungssammler
- 12: Kühlbett
- 13: Bündelstation
- 14: Schere
- 15: Quertransport
- 16, 16': ^Treiber
- 17, 17': Drehkorbhaspel
- 18: Übergabestation
- 19: Längstransportvorrichtung
- 20: Kippstuhl
- 21: Hakenbahn
- 22: Bundbindepresse
- 23: Kippstuhl
- 24: Übergabestation
- 25: Transporteinrichtung
- 26: Schere
- 27: Stabsammelkästen
- 28: Palette
- 29: Übergabestation
- 30: Dornpalette
- 31: Rollgang
- 32: Warmhalteofen
- 33: Isoliertunnel-Speicher

## Patentansprüche

1. Stab- und Drahtwalzwerk mit einer zugeordneten Kühlbettlinie (6) für Stäbe, einer Drehkorbhaspellinie (7) für zu Coils gewickelte Stäbe und einer Drahtlinie (8) mit einem Schlingenleger (9) und Windungssammler (11) für Draht mit nachgeordneten Warmhalteöfen für thermische Nachbehandlungen des das Walzwerk verlassenden Einsatzmaterials,
**dadurch gekennzeichnet,**
**daß** die Kühlbettlinie (6), die Drehkorbhaspellinie (7) und die Drahtlinie (8) über Transporteinrichtungen (25) mit einem gemeinsamen Warmhalteofen (32) verbunden sind.

2. Stab- und Drahtwalzwerk nach Anspruch 1,
**dadurch gekennzeichnet,**
**daß** die Transporteinrichtung (25) Stabsammelkästen (27), Drehkorbhaspelcoil-Paletten (28) und Drahtcoil-Dornpaletten (30) aufweist und daß in der Kühlbettlinie (6), der Drehkorbhaspellinie (7) und der Drahtlinie (8) Übergabestationen (18, 24, 29) vorgesehen sind, mittels derer Walzgut in die Stabsammelkästen (27), auf die Drehkorbhaspelcoil-Paletten (28) und die Drahtcoil-Dornpaletten (30) überführbar und über diese zum Warmhalteofen (32) verfahrbar ist.

3. Stab- und Drahtwalzwerk nach Anspruch 2,
**dadurch gekennzeichnet,**
**daß** die Übergabestationen (18, 24, 29) in Transportrichtung des Walzgutes vor den Kühlbetten (10, 12) bzw. der Längstransportvorrichtung (19) der Linien (6, 7, 8) angeordnet sind.

4. Stab- und Drahtwalzwerk nach einem der Ansprüche 1 bis 3,
**dadurch gekennzeichnet,**
**daß** der Transporteinrichtung (25) Isoliertunnel-Speicher (33) zugeordnet sind.

5. Stab- und Drahtwalzwerk nach einem der Ansprüche 1 bis 4,
**dadurch gekennzeichnet,**
**daß** die Transporteinrichtung (25) umlaufende Rollgänge (31) aufweist, in die der Warmhalteofen (32) eingeschlossen ist.

6. Stab- und Drahtwalzwerk nach Anspruch 5,
**dadurch gekennzeichnet,**
**daß** es sich bei den Rollgängen (31) um wärmeisolierte Rollgänge (31) handelt.

7. Stab- und Drahtwalzwerk nach Anspruch 5 oder 6,
**dadurch gekennzeichnet,**
**daß** es sich bei den Rollgängen (31) um Speicher-Rollgänge (31) handelt, auf welche die Stabsammelkästen (27), Drehkorbhaspelcoil-Paletten (28) und die Drahtcoil-Dornpaletten (30) zum Transport zur Verfügung stehen.

8. Stab- und Drahtwalzwerk nach einem der Ansprüche 2 bis 7,
**dadurch gekennzeichnet,**
**daß** die Stabsammelkästen (27), die Drehkorbhaspelcoil-Paletten (28) und die Drahtcoil-Dornpaletten (30) den Warmhalteofen (32) zum Aufheizen zu passieren vermögen und nach Übergabe des Walzgutes dem Warmhalteofen (32) erneut zuführbar sind.

## Claims

1. Rod and wire rolling mill with an associated cooling bed line (6) for rods, a rotary basket coiler line (7) rods wound into coils and a wire line (8) with a loop laying device (9) and coil collector (11) for wire with a downstream heat-maintaining oven for subsequent thermal treatments of the useful material leaving the rolling mill, **characterised in that** the cooling bed line (6), the rotary basket coiler line (7) and the wire line (8) are connected with a common heat-maintaining oven (32) by way of transport devices (25).

2. Rod and wire rolling mill according to claim 1, **characterised in that** the transport device (25) comprises rod collecting boxes (27), rotary basket coiler coil palettes (28) and wire coil mandrel palettes (30) and that provided in the cooling bed line (6), the rotary basket coiler line (7) and the wire line (8) are transfer stations (18, 24, 29) by means of which rolled stock in rod collecting boxes (27) can be transferred onto the rotary basket coiler coil palettes (28) and the wire coil mandrel palettes (30) and is movable by way of these to the heat-maintaining oven (32).

3. Rod and wire rolling mill according to claim 2, **characterised in that** the transfer stations (18, 24, 29) are arranged in front of the cooling beds (10, 12) or the longitudinal transport device (19) of the lines (6, 7, 8) with respect to the transport direction.

4. Rod and wire rolling mill according to one of claims 1 to 3, **characterised in that** insulated tunnel storage devices (33) are associated with the transport device (25).

5. Rod and wire rolling mill according to one of claims 1 to 4, **characterised in that** the transport device (25) comprises circulating roller paths (31) in which the heat-maintaining oven (32) is included.

6. Rod and wire rolling mill according to claim 5, **characterised in that** the roller paths (31) are heat-insulated roller paths (31).

7. Rod and wire rolling mill according to claim 5 or 6, **characterised in that** the roller paths (31) are storage roller paths (31) on which the rod collecting boxes (27), rotary basket coiler coil palettes (28) and the wire coil mandrel palettes (30) are available for transporting.

8. Rod and wire rolling mill according to one of claims 2 to 7, **characterised in that** the rod collecting boxes (27), rotary basket coiler coil palettes (28) and the wire coil mandrel palettes (30) are capable of adapting to the heat-maintaining oven (32) for the heating and are able to be fed again after transfer of the rolled stock to the heat-maintaining oven (32).

## Revendications

1. Laminoir pour barres et fils avec un train refroidisseur (6) pour barres associé, un train de bobineuse Garrett (7) pour des barres enroulées en bobines et un train à fils (8) avec une boucleuse (9) et un collecteur de spires (11) pour fils, avec des fours de maintien à température disposés en aval pour des traitements thermiques ultérieurs du matériau sortant du laminoir,
**caractérisé en ce**
**que** le train refroidisseur (6), le train de bobineuse Garrett (7) et le train à fils (8) sont reliés à un four de maintien à température commun (32) par l'intermédiaire de dispositifs de convoyage (25).

2. Laminoir pour barres et fils selon la revendication 1,
**caractérisé en ce**
**que** le dispositif de convoyage (25) présente des cuves collectrices de barres (27), des palettes pour bobines de bobineuse Garrett (28) et des palettes à mandrin pour bobines de fils (30) et en ce que dans le train refroidisseur (6), le train de bobineuse Garrett (7) et le train à fils (8) sont prévus des stations de repassage (18, 24, 29) au moyen desquelles le produit laminé peut être amené dans les cuves collectrices de barres (27), sur les palettes pour bobines de bobineuse Garrett (28) et les palettes à mandrin pour bobines de fils (30) et déplacé par l'intermédiaire de celles-ci en direction du four de maintien à température (32).

3. Laminoir pour barres et fils selon la revendication 2,
**caractérisé en ce**
**que** les stations de repassage (18, 24, 29) sont disposées dans le sens de transport du produit laminé, en amont des refroidisseurs (10, 12) ou du dispositif de convoyage longitudinal (19) des trains (6, 7, 8).

4. Laminoir pour barres et fils selon l'une des revendications 1 à 3,
**caractérisé en ce**
**que** des silos de stockage à tunnel d'isolement (33) sont affectés au dispositif de convoyage (25).

5. Laminoir pour barres et fils selon l'une des revendications 1 à 4,
**caractérisé en ce**
**que** le dispositif de convoyage (25) présente des tables à rouleaux circulaires (31) qui entourent le four de maintien à température (32).

6. Laminoir pour barres et fils selon la revendication 5,
**caractérisé en ce**
**que** les tables à rouleaux (31) sont calorifugées.

7. Laminoir pour barres et fils selon la revendication 5 ou 6,
**caractérisé en ce**
**que** les tables à rouleaux (31) sont des tables à rouleaux de stockage (31) sur lesquelles les cuves collectrices de barres (27), les palettes pour bobines de bobineuse Garrett (28) et les palettes à mandrin pour bobines de fils (30) sont à disposition pour le transport.

8. Laminoir pour barres et fils selon l'une des revendications 2 à 7,
**caractérisé en ce**
**que** les cuves collectrices de barres (27), les palettes pour bobines de bobineuse Garrett (28) et les palettes à mandrin pour bobines de fils (30) peuvent passer le four de maintien à température (32) à des fins d'échauffement et y être ramenées après le transfert du produit laminé.
